# EUROPÄISCHE PATENTANMELDUNG

(11) **EP 1 081 368 A1**
(43) Veröffentlichungstag der Anmeldung: **07.03.2001**
(21) Anmeldenummer: 99117367.5
(22) Anmeldetag: 03.09.1999
(51) Int. Cl.: F02M 25/07

(54) **Abgasrückführungssystem und Verfahren zu seiner Steuerung**

(71) Anmelder: Ford Global Technologies, Inc., A subsidiary of Ford Motor Company, Dearborn, Michigan 48126 (US)
(72) Erfinder: Sommerhoff, Franz-Arnd, Dr., 52066 Aachen (DE)
(74) Vertreter: Drömer, Hans-Carsten, Dipl.-Ing.

(57) **Zusammenfassung**

Insbesondere bei kleinen Verbrennungskraftmaschinen mit von einer im Abgassystem angeordneten Turbine (4) angetriebenen Kompressor (5) führt die Anordnung einer Abgasrückführungsleitung (6) zu einer Vergrößerung des Volumens stromaufwärts der Turbine (4). Hierdurch wird das dynamische Verhalten verschlechtert bzw. der Drehmomentverlauf über der Drehzahl zu niedrigeren Drehmomentwerten hin verschoben. Zur Verbesserung des dynamischen Verhaltens ist in die Abgasrückführungsleitung (6) nahe deren Anschlußstelle zum Abgaskrümmer (3) ein Absperrventil (9) vorgesehen, welches insbesondere bei Volllastbetrieb geschlossen ist, so daß eine erhebliche Verringerung des Volumens stromaufwärts der Turbine (4) erfolgt.

## Beschreibung

Die Erfindung betrifft ein Abgasrückführungssystem für Verbrennungsmotoren, insbesondere kleine turbogeladene Dieselmotoren.

Speziell bei kleinen Motoren mit entsprechend kleinen Abgassystemen führt die Anbringung der Abgasrückführungsleitung zu einer erheblichen Vergrößerung des Volumens des Abgassystems. Dies trifft insbesondere dann zu, wenn in die Abgasrückführungsleitung für die zuverlässige Regelung des rückgeführten Abgasmassenstromes ein Regelventil nahe der Anschlußstelle zur Luftansaugleitung und hinter dem Abgaskühler angeordnet ist. Diese Anordnung bietet zwar den Vorteil einer kostengünstigen und zuverlässigen Regelung, hat jedoch zur Folge, daß eine Vergrößerung des Volumens der Abgasleitung um das Volumen der Rückführungsleitung zwischen Drosselventil und Anschlußstelle der Rückführungsleitung einschließlich Abgaskühler an den Abgaskrümmer vergrößert wird. Dies führt bei Volllastbetrieb zu einem verschlechterten dynamischen Verhalten bzw. zu einer Verringerung des Drehmomentes.

Zur Verbesserung des dynamischen Verhaltens wird vorgeschlagen, in die Rückführungsleitung nahe der Anschlußstelle zum Abgaskrümmer ein hitzebeständiges Ventil, insbesondere Absperrventil, einzubauen. Hierdurch kann das Volumen stromaufwärts einer in das Abgassystem integrierten Turbine bei geschlossenem Ansperrventil verringert werden. Bei geschlossenem Absperrventil nähert sich das dynamische Verhalten der Verbrennungskraftmaschine dem einer ohne Abgasrückführung an. Hierdurch wird im Volllastbetrieb der Drehmomentverlauf über der Drehzahl optimiert.

Entsprechend ist im Volllastbetrieb das Absperrventil geschlossen.

Fig. 1 zeigt eine schematische Anordnung des Abgasrückführungssystems an der Verbrennungskraftmaschine.

Die Verbrennungskraftmaschine 1 ist mit einer Luftansaugleitung 2 des Luftansaugsystems verbunden. Im Luftansaugsystem ist ein Kompressor 5 angeordnet, der von der im Abgassystem angeordneten Turbine 4 angetrieben wird. Im Abgassystem ist am Abgaskrümmer 3 eine Anschlußstelle 11 für die Rückführungsleitung 6 vorgesehen, welche an der Anschlußstelle 10 in die Luftansaugleitung 2 mündet. Nahe dieser Anschlußstelle 10 ist das Drosselventil zur Regelung des über die Rückführungsleitung 6 in die Luftansaugleitung 2 gelangenden Massenstromes an Abgas angeordnet. Durch die Anordnung des Drosselventiles 8 hinter dem Abgaskühler 7 wird die Zuverlässigkeit der Regelung des rückgeführten Abgasmassenstromes verbessert. Das zwischen der Turbine 4 und den Auslaßventilen der Verbrennungskraftmaschine 1 stromaufwärts der Turbine befindliche Volumen des Abgassystems ist um das Volumen der Rückführungsleitung zwischen den Anschlußstellen 11 und 10 bzw. bis zum Drosselventil 8 vergrößert. Ein in die Rückführungsleitung 6 integrierter Abgaskühler 7 führt ebenfalls zu einer Vergrößerung des Volumens stromaufwärts der Turbine 4. Im Volllastbetrieb wird dieses Volumen durch das Absperrventil 9 im geschlossenen Zustand erheblich verringert, nämlich auf das Volumen zwischen der Anschlußstelle 11 und dem Absperrventil 9.

Fig. 2 zeigt den Drehmomentverlauf über der Drehzahl. Die durchgezogene Linie gibt den Drehmomentverlauf für eine kleine turbogeladene Dieselverbrennungskraftmaschine bei Volllastbetrieb mit geschlossenem Absperrventil 9 wieder, die gestrichelte Kurve zeigt den Drehmomentverlauf bei geöffnetem Absperrventil 9. Durch das Schließen des Absperrventiles 9 wird insbesondere auch eine deutliche Verbesserung des maximalen Drehmomentes bei etwa 2.500 Umdrehungen erreicht.

## Patentansprüche

1. Abgasrückführungssystem mit in die Rückführungsleitung (6) nahe der Anschlußstelle (10) zur Luftansaugleitung (2) eingebautem Drosselventil (8),
**dadurch gekennzeichnet,** daß
nahe der Anschlußstelle (11) zum Abgaskrümmer (3) ein wärmebeständiges Ventil (9) angeordnet ist.

2. Abgasrückführungssystem nach Anspruch 1,
**dadurch gekennzeichnet,** daß
als Ventil (9) ein Absperrventil angeordnet ist.

3. Verfahren zur Steuerung eines Abgasrückführungssystems mit in die Rückführungsleitung (6) nahe der Anschlußstelle (10) zur Luftansaugleitung (2) eingebautem Drosselventil (8) und einem nahe der Anschlußstelle (11) zum Abgaskrümmer (3) eingebauten, wärmebeständigen Absperrventil (9),
**dadurch gekennzeichnet,** daß
im Volllastbetrieb das Absperrventil (9) geschlossen ist.
